# EUROPÄISCHE PATENTSCHRIFT

(11) **EP 1 881 904 B1**
(45) Veröffentlichungstag und Bekanntmachung des Hinweises auf die Patenterteilung: **13.01.2010**
(21) Anmeldenummer: 06721247.2
(22) Anmeldetag: 10.05.2006
(51) Int. Cl.: B41M 3/14, B41N 10/02, B41F 13/187

(54) **DRUCKTUCH**
BLANKET
BLANCHET

(30) Priorität: 10.05.2005 AT 7912005
(43) Veröffentlichungstag der Anmeldung: 30.01.2008
(73) Patentinhaber: Oesterreichische Banknoten- und Sicherheitsdruck GmbH, 1096 Wien (AT)
(72) Erfinder: FAJMANN, Peter, A-3130 Herzogenburg (AT); PALECZEK, Susanne, A-1110 Wien (AT)
(74) Vertreter: Gibler & Poth Patentanwälte OEG
(86) Internationale Anmeldenummer: PCT/AT2006/000191
(87) Internationale Veröffentlichungsnummer: WO 2006/119525

(56) Entgegenhaltungen:
- EP-A- 1 216 832
- EP-A1- 1 026 004
- EP-A2- 0 878 326
- WO-A-99/01289
- DE-A1- 2 452 752
- US-A- 2 638 050
- US-A- 3 817 209
- US-A- 5 251 989
- US-A- 5 463 953
- US-B1- 6 176 522

## Beschreibung

Die Erfindung betrifft ein Drucktuch für den Intaglio-Tiefdruck mit zumindest einem ersten Bereich mit einer ersten Rauigkeit, wobei in wenigstens einem zweiten Bereich eine gegenüber der ersten Rauigkeit vorgebbare geringere zweite Rauigkeit und/oder eine vorgebbare Vertiefung und/oder im Vergleich zum ersten Bereich ein vorgebbarer niedrigerer Elastizitätsmodul vorgesehen ist.

Bei dem Intaglio-Tiefdruck, der auch als Stahlstich-Tiefdruck bekannt ist, wird mit hohen Anpressdrücken gearbeitet, wodurch ein taktil fühlbares Druckbild entsteht, das mit anderen herkömmlichen Druckverfahren nicht erreicht wird. Diese Taktilität stellt ein Sicherheitsmerkmal dar, weshalb der Intaglio-Tiefdruck üblicherweise bei dem Druck von Sicherheitsdokumenten, beispielsweise Banknoten, Anleihen, Urkunden od. dgl., eingesetzt wird. Aufgrund des hohen Anpressdruckes wird das Sicherheitsdokument bei dem Druckvorgang ausgewalzt und in seiner Größe verändert. Eine annähernd gleichförmige Größenänderung und damit eine Einhaltung von vorgebbaren Toleranzen kann durch die Verwendung von Drucktüchern mit einer rauen Oberfläche erreicht werden, wobei die Struktur des Drucktuches auf die der bedruckten Seite gegenüberliegende Seite eingeprägt wird. Ist auf dieser Seite ein Folienelement appliziert, so wird auch auf das Folienelement die Struktur des Drucktuches übertragen, wodurch in der Regel ein intensiver Verlust der Folienqualität in ihren Glanzeigenschaften erzeugt wird. Dabei tritt auch ein Verlust im Informationsgehalt auf, wodurch der Sicherheitswert des Folienelementes reduziert wird.

Die EP 1 026 004 A1 betrifft ein Drucktuch, welches in Querausdehnung eine unterschiedliche Oberflächenrauigkeit, Gesamtoberflächenenergie oder Oberflächenenergie mit Polcharakter aufweist, wobei das Drucktuch in Umfaugsrichtung konstant ist.

Die EP 1216 832 A zeigt ein Zylindermantelprofil für Gegendruck- oder Bogenüberführungszylinder in Bogendruckmaschinen. Um das Reinigungsverhalten zu verbessern ist auf der Chromschicht eine Oberflächenbeschichtung vorgesehen, wobei diese als Leichtreinigungsschicht mit einer Schichtstärke von weniger als 5 µm.

Die DE 24 52 752 A1 behandelt eine Vorrichtung an Mehrfarben-Rotations-Offsetdruckmaschinen mit wenigstens einem Plattenzylinder und einem an einem Druckzylinder anliegendem Gummizylinder zum Beeinflussen der Passerhaltigkeit.

Die EP 0 878 326 A2 behandelt ein rohrförmiges Tuch zur Benutzung am Zylinder einer Druckmaschine. Die Oberfläche des rohrförmige Tuches ist in zwei Bereiche aufgeteilt: Im ersten Bereich, dem Hauptbereich, tritt das Tuch mit der Papierbahn in Kontakt. Der zweiten Bereich, der Randbereich, liegt außerhalb der Papierbahn. Das rohrförmige Tuch im zweiten Bereich weist eine geringere Wandstärke als im Hauptbereich auf.

Die WO 99/01289 A behandelt ein transparentes Gummituch zur in-line-Beschichtung und

Methoden der Benützung dieses. Das transparente Gummituch umfasst eine transparente Druckschicht, welche zum Auftragen der Beschichtung auf ein Brett, ein Papier, eine Folie und auf Laminate ausgebildet ist, und eine transparente Stützschicht.

Die US 2 638 050 A zeigt eine Druckwalze zum Intagliodruck mit einer Riffelung. Dazu ist die Riffelung variierender Tiefe auf der Oberfläche eines Druckelementes ausgebildet.

Die US 3 817 209 A beschreibt eine Methode zur Tiefdruckbeschichtung auf einen Artikel, insbesondere einem Zylinder, eine Aluminium- oder eine Stahlbüchse. Das Druckmuster, respektive das Muster des Druckzylinders, weist drei Zonen auf: ein zentrales Band, ein erstes und ein zweites Randband, wobei die beiden Randbänder den sich überlappenden Druckbereich am Artikel darstellen.

Die US 6 176 522 B1 behandelt das Prägen von Banknoten oder ähnlichem mit Sicherheitsmerkmalen. Hiezu ist in der Banknote eine transparenter Bereich aus Kunststoffmaterial, welches das Sicherheitsmerkmal enthält, vorgesehen.

Die US 5 251 989 A beschreibt eine Vorrichtung zur Herstellung von mehrfarbigen Druckbändern.

Die US 5 463 953 A behandelt eine Vorrichtung und Methode um Identitätskarten mit blindlochförmige Ausnehmungen zu bedrucken.

Aufgabe der Erfindung ist es, ein Drucktuch der eingangs genannten Art anzugeben, bei dem die bekannten Nachteile vermieden werden und mit dem Sicherheitsdokumente mit applizierten Folienelementen unter Schonung der Folienelemente im Intaglio-Tiefdruck bedruckt werden können.

Erfindungsgemäß wird dies dadurch erreicht, dass der zweite Bereich im Druckbereich angeordnet ist und als Aufnahme für wenigstens einen zweiten Abschnitt eines optisch variablen Elementes, insbesondere einer Effektfolie oder einer Effektfarbe, eines Sicherheitsdolaunentes ausgebildet ist, und dass der zweite Bereich eine Mehrzahl an Aufnahmen umfasst, welche in einem Raster angeordnet sind. Dadurch ergibt sich der Vorteil, dass eine nur geringe Veränderung der Oberflächenstruktur des Folienelementes auflritt, wobei die Glanzeigenschaften des Folienelementes weitgehend erhalten bleiben. Durch den zweiten Bereich kann ein geringerer partieller Druck erreicht werden, wodurch eine Beschädigung des mit dem zweiten Bereich in Kontakt kommenden Teiles des Sicherheitsdokumentes weitgehend vermieden werden kann. Weiters kann auch bei anderen Elementen mittels des zweiten Bereiches die Oberflächenstruktur im Wesentlichen erhalten werden. Dies hat sich insbesondere bei optisch variablen Elementen, wobei außer einer Effektfolie beispielsweise auch eine Effektfarbe vorgesehen sein kann, als günstig gezeigt. Das optisch variable Element kann auf der zu bedruckenden Seite oder der dieser gegenüberliegenden Seite angeordnet sein. Insbesondere können auch beide Seiten des Sicherheitsdokumentes einen Intaglio-Tiefdruck aufweisen.

Dadurch kann sichergestellt werden, dass die Qualität des optisch variablen Elementes während des Druckvorganges im Wesentlichen nicht beeinträchtigt wird, wobei das optisch variable Element vor dem Druckschritt mit dem Drucktuch aufgebracht werden kann. Dabei kann auch das Bedrucken eines Teiles des optisch variablen Elementes vorgesehen sein.

Gemäß einer anderen Ausführungsform der Erfindung kann vorgesehen sein, dass ein im Wesentlichen stetiger Übergang zwischen dem ersten Bereich und dem zweiten Bereich ausgebildet ist, wodurch sprunghafte Veränderungen der Beanspruchung des Sicherheitselementes während des Druckvorganges, die zu einer Beschädigung des Sicherheitsdokumentes führen können, weitgehend vermieden werden.

Die Erfindung betrifft weiters ein Verfahren zum Bedrucken eines Sicherheitsdokumentes im Intaglio-Tiefdruckverfahren, wobei das Sicherheitsdokument wenigstens ein optisch variables Element, insbesondere eine Effektfolie oder eine Effektfarbe, aufweist, und wobei gegenüberliegend einem Druckzylinder ein Gegendruckzylinder mit einem Drucktuch mit zumindest einem ersten Bereich mit einer ersten Rauigkeit angeordnet ist.

Weitere Aufgabe der Erfindung ist es, ein Verfahren der oben genannten Art anzugeben, bei dem die bekannten Nachteile vermieden werden, mit dem Sicherheitsdokumente mit applizierten Folienelementen unter Schonung der Folienelemente im Intaglio-Tiefdruck bedruckt werden können.

Erfindungsgemäß wird dies dadurch erreicht, dass das optisch variable Element während des Druckvorganges zumindest bereichsweise mit einem zweiten Bereich des Drucktuches in Kontakt gebracht wird, wobei der zweite Bereich eine gegenüber der ersten Rauigkeit vorgebbare geringere zweite Rauigkeit und/oder eine vorgebbare Vertiefung und/oder im Vergleich zum ersten Bereich einen vorgebbareren niedrigeren Elastizitätsmodul aufweist.

Dadurch ergibt sich der Vorteil, dass eine nur geringe Veränderung der Oberflächenstruktur des optisch variablen Elementes auftritt, wobei die Eigenschaften des optisch variablen Elementes weitgehend erhalten bleiben. Durch den zweiten Bereich kann ein geringerer partieller Druck erreicht werden, wodurch eine Beschädigung des mit dem zweiten Bereich in Kontakt kommenden Teiles des Sicherheitsdokumentes, insbesondere des optisch variablen Elementes, weitgehend vermieden werden kann. Das optisch variable Element kann auf der zu bedruckenden Seite oder der dieser gegenüberliegenden Seite angeordnet sein. Insbesondere können auch beide Seiten des Sicherheitsdokumentes einen Intaglio-Tiefdruck aufweisen.

In weiterer Ausgestaltung der Erfindung kann vorgesehen sein, dass nach Applizieren des optisch variablen Elementes auf dem Sicherheitsdokument die dem optisch variablen Element gegenüberliegende Seite des Sicherheitsdokumentes im Intaglio-Tiefdruckverfahren bedruckt wird, wodurch das optisch variable Element insbesondere bereits bei der Papierherstellung appliziert werden kann und gegebenenfalls zumindest teilweise in das Papier eingebettet werden kann.

In Weiterbildung der Erfindung kann vorgesehen sein, dass das optisch variable Element in einem vorgebbaren ersten Abschnitt mit dem ersten Bereich und in einem vorgebbaren zweiten Abschnitt mit dem zweiten Bereich in Kontakt gebracht wird. Dabei wird im ersten Abschnitt eine vom zweiten Abschnitt unterschiedliche Oberflächenstruktur des optisch variablen Elementes erzeugt, wodurch ein weiteres Sicherheitsmerkmal ausgebildet werden kann.

Die Erfindung wird unter Bezugnahme auf die beigeschlossenen Zeichnungen, in welchen Ausführungsformen dargestellt sind, näher beschrieben. Dabei zeigt:
Fig. 1 eine Draufsicht auf eine Ausführungsform eines erfindungsgemäßen Drucktuches; und
Fig. 2 eine schematische Seitenansicht eines Druckzylinders, eines Gegendruckzylinders und eines Sicherheitsdokumentes.

In Fig. 1 ist eine Ausführungsform eines erfindungsgemäßen Drucktuches 1 für den Intaglio-Tiefdruck dargestellt. Bei dem Intaglio-Tiefdruck, der auch als Stahlstich-Tiefdruck bekannt ist, wird mit hohen Anpressdrücken gearbeitet, wodurch ein taktil fühlbares Druckbild entsteht, das mit anderen herkömmlichen Druckverfahren nicht erreicht wird. Diese Taktilität stellt ein Sicherheitsmerkmal dar, weshalb der Intaglio-Tiefdruck üblicherweise bei dem Druck von Sicherheitsdokumenten 4, beispielsweise Banknoten, Anleihen, Urkunden od. dgl., eingesetzt wird. In Fig. 2 ist ein Aufbau eines Drückzylinders 3, eines Gegenzylinders 2 mit einem Drucktuch 1 und einem Sicherheitsdokument 4 schematisch gezeigt. Aufgrund des hohen Anpressdruckes wird das Sicherheitsdokument 4 bei dem Druckvorgang ausgewalzt und in seiner Größe verändert. Eine annähernd gleichförmige Größenänderung und damit eine Einhaltung von vorgebbaren Toleranzen kann durch die Verwendung von Drucktüchern 1 mit einer rauen Oberfläche erreicht werden, wobei die Struktur des Drucktuches 1 auf die der bedruckten Seite gegenüberliegende Seite des Sicherheitsdokumentes 4 eingeprägt wird. Eine Verwendung eines Drucktuches 1 mit einer glatten Oberfläche führt zu nicht tolerierbaren Registertoleranzen, weshalb in der Fachwelt ein Vorbehalt gegen die Verwendung derartiger Drucktücher 1 besteht.

Das Drucktuch 1 weist zumindest einen ersten Bereich 11 mit einer ersten Rauhigkeit auf, wobei diese erste Rauigkeit die Einhaltung der vorgebbaren Toleranz sicherstellt. Der erste Bereich 11 weist daher eine raue Oberfläche auf. Das in Fig. 1 dargestellte Drucktuch 1 weist einen zusammenhängenden ersten Bereich 11 auf. Bei anderen Ausführungsformen kann der erste Bereich 11 auch voneinander getrennten Teilbereichen umfassen.

Weiters ist wenigstens ein zweiter Bereich 12 vorgesehen, wobei der zweite Bereich 12 eine zum ersten Bereich 11 unterschiedliche Oberflächenbeschaffenheit aufweist. Durch diese unterschiedliche Oberflächenbeschaffenheit wird ein im Vergleich zum ersten Bereich 11 unterschiedlicher Abdruck des Drucktuches 1 auf dem Sicherheitsdokument 4 erreicht. Der zweite Bereich 12 kann insbesondere eine gegenüber der ersten Rauigkeit vorgebbare geringere zweite Rauigkeit und/oder eine vorgebbare Vertiefung 15 und/oder eine im Vergleich zum ersten Bereich 11 einen vorgebbaren niedrigeren Elastizitätsmodul aufweisen. Dabei unterscheidet sich der zweite Bereich 12 gegenüber dem ersten Bereich in einem die Herstellungstoleranzen übersteigenden Ausmaß, wobei insbesondere die Unterschiede der Oberflächenbeschaffenheit bewusst erzeugt und vorgebbar sind. In Fig. 2 weist der zweite Bereich 12 gegenüber dem ersten Bereich 11 eine Vertiefung 15 auf. Dabei wurde diese Ausführung aufgrund der einfachen Darstellbarkeit gewählt.

Der zweite Bereich 12 kann bereits bei der Herstellung des Drucktuches 1 oder in einem nachfolgenden Arbeitsschritt durch partielles Verändern der Oberfläche ausgebildet werden. Weist der zweite Bereich 12 eine geringere Rauigkeit auf, insbesondere sofern er mit einer im Wesentlichen glatten Oberfläche ausgebildet ist, so kann der zweite Bereich 12 durch partielles Kaltvulkansieren von Drucktüchern 1 mit rauer Oberfläche hergestellt werden. Weiters kann die Oberfläche eines Drucktuches 1 durch einen Aufdruck verändert werden, wobei übliche Druckverfahren, insbesondere Siebdruck, vorgesehen sein können. Bei anderen Ausführungsformen kann der Einsatz von Klebefilmen oder Laminaten zur Ausbildung des zweiten Bereiches 12 vorgesehen sein. Weiters können Kombinationen der oben beschriebenen Behandlungen eines Drucktuches 1 mit rauer Oberfläche vorgesehen sein, um die zweiten Bereiche 12 auszubilden. Für eine hohe Standzeit des Drucktuches 1 sollte die zweite Oberfläche 12 eine Temperaturbeständigkeit bis etwa 80°C, eine hohe Druckstabilität und eine hohe Dehnungsstabilität aufweisen.

Der zweite Bereich 12 kann zum Zusammenwirken mit einem optisch variablen Element 5, insbesondere einer Effektfolie oder einer Effektfarbe, des Sicherheitsdokumentes 4 während des Druckvorganges vorgesehen sein. Dabei kann das Einprägen der Oberflächenstruktur des ersten Bereiches 11 in das optisch variable Element 5 wirksam unterbunden werden, wobei durch die unterschiedliche Oberflächenbeschaffenheit des zweiten Bereiches 12 eine Veränderung des optisch variablen Elementes 5 weitgehend vermieden werden kann.

Zwischen dem ersten Bereich 11 und dem zweiten Bereich 12 kann ein im Wesentlichen stetiger Übergang ausgebildet sein. Dadurch kann sichergestellt werden, dass sprunghafte Veränderungen der Beanspruchung des Sicherheitselementes während des Druckvorganges, die zu einer Beschädigung des Sicherheitsdokumentes führen können, weitgehend vermieden werden.

Während des Druckvorganges wird das optisch variable Element 5 zumindest bereichsweise mit einem zweiten Bereich 12 des Drucktuches 1 in Kontakt gebracht. Dabei wird das optisch variable Element 5 durch den Spalt zwischen dem Druckzylinder 3 und dem Gegendruckzylinder 2 hindurchgeführt. Das optisch variable Element 5 kann auf der dem Gegendruckzylinder angrenzenden Seite oder auch an der dem Druckzylinder 3 angrenzenden Seite des Sicherheitsdokumentes 4 angeordnet sein.

Mit diesem Verfahren, bei dem eine unbeabsichtigte Veränderung des optisch variablen Elementes vermieden werden kann, ist es möglich, beide Seiten des Sicherheitsdokumentes 4 nach dem Applizieren des optisch variablen Elementes 5 auf das Sicherheitsdokument 4 mittels Intaglio-Tiefdruck zu bedrucken. Dabei kann insbesondere der Intaglio-Tiefdruck das optisch variable Element 5 bereichsweise überlappen, wodurch eine hohe Sicherheit des Sicherheitsdokumentes erreicht wird.

Es kann auch vorgesehen sein, dass das optisch variable Element 5 in einem vorgebbaren ersten Abschnitt 51 mit dem ersten Bereich 11 und in einem vorgebbaren zweiten Abschnitt 52 mit dem zweiten Bereich 12 in Kontakt gebracht wird. Dadurch wird das optisch variable Element 5 während des Druckvorganges im ersten Abschnitt 51 verändert, im zweiten Abschnitt jedoch im Wesentlichen unverändert belassen. Dieser Unterschied des optisch variablen Elementes 5 stellt ein weiteres Sicherheitsmerkmal dar. Der erste Abschnitt und der zweite Abschnitt können beispielsweise figurativ oder zur Ausbildung eines Codes ausgebildet sein.

Der zweite Bereich 12 ist dabei im Druckbereich angeordnet, wobei der Druckbereich der Bereich ist, in dem das Sicherheitsdokument 4 während des Druckvorganges bedruckt wird. Der zweite Bereich 12 kann als Aufnahme für wenigstens den zweiten Abschnitt 52 eines optisch variablen Elementes 5, insbesondere einer Effektfolie oder einer Effektfarbe, eines Sicherheitsdokumentes 4 ausgebildet ist. Insbesondere wenn bei dem Druckvorgang mehrere Sicherheitsdokumente 4 gleichzeitig gedruckt werden, kann der zweite Bereich 12 eine Mehrzahl an Aufnahmen umfassen, welche in einem Raster angeordnet sind.

## Patentansprüche

1. Drucktuch (1) für den Intaglio-Tiefdruck mit zumindest einem ersten Bereich (11) mit einer ersten Rauigkeit, wobei in wenigstens einem zweiten Bereich (12) eine gegenüber der ersten Rauigkeit vorgebbare geringere zweite Rauigkeit und/oder eine vorgebbare Vertiefung (15) und/oder im Vergleich zum ersten Bereich ein vorgebbarer niedrigerer Elastizitätsmodul vorgesehen ist, **dadurch gekennzeichnet, dass** der zweite Bereich (12) im Druckbereich angeordnet ist und als Aufnahme für wenigstens einen zweiten Abschnitt (52) eines optisch variablen Elementes (5), insbesondere einer Effektfolie oder einer Effektfarbe, eines Sicherheitsdokumentes (4) ausgebildet ist, und dass der zweite Bereich (12) eine Mehrzahl an Aufnahmen umfasst, welche in einem Raster angeordnet sind.

2. Drucktuch (1) nach Anspruch 1, **dadurch gekennzeichnet, dass** ein im Wesentlichen stetiger Übergang zwischen dem ersten Bereich (11) und dem zweiten Bereich (12) ausgebildet ist.

3. Verfahren zum Bedrucken eines Sicherheitsdokumentes (4) im Intaglio-Tiefdruckverfahren, wobei das Sicherheitsdokument (4) wenigstens ein optisch variables Element (5), insbesondere eine Effektfolie oder eine Effektfarbe, aufweist, und wobei gegenüberliegend einem Druckzylinder (3) ein Gegendruckzylinder (2) mit einem Drucktuch (1) mit zumindest einem ersten Bereich (11) mit einer ersten Rauigkeit angeordnet ist, **dadurch gekennzeichnet, dass** das optisch variable Element (5) während des Druckvorganges zumindest bereichsweise mit einem zweiten Bereich (12) des Drucktuches (1) in Kontakt gebracht wird, wobei der zweite Bereich (12) eine gegenüber der ersten Rauhigkeit vorgebbare geringere zweite Rauigkeit und/oder eine vorgebbare Vertiefung (15) und/oder im Vergleich zum ersten Bereich (11) einen vorgebbareren niedrigeren Elastizitätsmodul aufweist.

4. Verfahren nach Anspruch 3, **dadurch gekennzeichnet, dass** nach Applizieren des optisch variablen Elementes (5) auf dem Sicherheitsdokument (4) die dem optisch variablen Element (5) gegenüberliegende Seite des Sicherheitsdokumentes (4) im Intaglio-Tiefdruckverfahren bedruckt wird.

5. Verfahren nach Anspruch 3 oder 4, **dadurch gekennzeichnet, dass** das optisch variable Element (5) in einem vorgebbaren ersten Abschnitt (51) mit dem ersten Bereich (11) und in einem vorgebbaren zweiten Abschnitt (52) mit dem zweiten Bereich (12) in Kontakt gebracht wird.

## Claims

1. A printing blanket (1) for intaglio printing, comprising at least one first area (11) with a first roughness, with a predeterminable lower second roughness being provided in at least one second area (12) which is lower in relation to the first roughness, and/or a predeterminable depression (15) and/or a predeterminable lower modulus of elasticity in comparison with the first area, **characterized in that** the second area (12) is arranged in the printing area and is arranged as a receiver for at least one second section (52) of an optically variable element (5), especially an effect foil or effect dye, of a security document (4), and the second area (12) comprises a plurality of receivers which are arranged in a raster.

2. A printing blanket (1) according to claim 1, **characterized in that** a substantially continuous transition occurs between the first area (11) and the second area (12).

3. A method for printing a security document (4) by means of an intaglio printing method, with the security document (4) comprising at least one optically variable element (5), especially effect foil or effect dye, with a counterpressure cylinder (2) with a printing blanket (1) with at least a first area (11) with a first roughness being arranged opposite of a pressure cylinder (3), **characterized in that** the optically variable element (5) is brought into contact at least in certain sections with a second area (12) of the printing blanket (1) during the printing process, with the second area (12) having a predeterminable second roughness which is lower in comparison with the first roughness and/or a predeterminable depression (15) and/or a predeterminable modulus of elasticity which is lower in comparison with the first area (11).

4. A method according to claim 3, **characterized in that** after the application of the optically variable element (5) on the security document (4) the side of the security document (4) which is opposite of the optically variable element (5) is printed by means of intaglio printing.

5. A method according to claim 3 or 4, **characterized in that** the optically variable element (5) is brought into contact in a predetermined first section (51) with the first area (11) and in a predeterminable second section (52) with the second area (12).

## Revendications

1. Blanchet d'impression (1) pour l'impression en creux avec au moins une première zone (11) ayant une première rugosité, dans lequel sont prévus dans au moins une deuxième zone (12) une deuxième rugosité pouvant être prédéterminée et inférieure à la première rugosité et/ou un renfoncement (15) pouvant être prédéterminé et/ou un module d'élasticité pouvant être prédéterminé et plus faible que celui de la première zone, **caractérisé en ce que** la deuxième zone (12) est disposée dans la zone d'impression et il est prévu comme logement pour au moins une deuxième partie (52) un élément à variabilité optique (5), en particulier un film à effet ou une encre à effet, d'un document de sécurité (4), et **en ce que** la deuxième zone (12) comprend une pluralité de logements qui sont disposés selon un quadrillage.

2. Blanchet d'impression (1) selon la revendication 1, **caractérisé en ce qu'**une transition sensiblement continue est formée entre la première zone (11) et la deuxième zone (12).

3. Procédé d'impression d'un document de sécurité (4) par le procédé d'impression en creux, dans lequel le document de sécurité (4) présente au moins un élément à variabilité optique (5), en particulier un film à effet ou une encre à effet, et dans lequel est prévu en face d'un cylindre d'impression (3) un contre-cylindre d'impression (2) avec un blanchet d'impression (1) comprenant au moins une première zone (11) ayant une première rugosité, **caractérisé en ce que** l'élément à variabilité optique (5) est mis en contact pendant l'impression, au moins par zones, avec une deuxième zone (12) du blanchet d'impression (1), la deuxième zone (12) présentant une deuxième rugosité pouvant être prédéterminée et inférieure à la première rugosité et/ou un renfoncement (15) pouvant être prédéterminée et/ou un module d'élasticité pouvant être prédéterminé et plus faible que celui de la première zone (11).

4. Procédé selon la revendication 3, **caractérisé en ce qu'**après l'application de l'élément à variabilité optique (5) sur le document de sécurité (4), la face tournée vers l'élément à variabilité optique (5) du document de sécurité (4) est imprimée par un procédé d'impression en creux.

5. Procédé selon la revendication 3 ou 4, **caractérisé en ce que** l'élément à variabilité optique (5) est mis en contact avec la première zone (11) dans une première partie (51) pouvant être prédéterminée et avec la deuxième zone (12) dans une deuxième partie (52) pouvant être prédéterminée.
